# EUROPÄISCHE PATENTSCHRIFT

(11) **EP 3 354 116 B1**
(45) Veröffentlichungstag und Bekanntmachung des Hinweises auf die Patenterteilung: **26.02.2025**
(21) Anmeldenummer: 16770253.9
(22) Anmeldetag: 19.09.2016
(51) Int. Cl.: H05B 47/10

(54) **BELEUCHTUNGSSYSTEM**
A LIGHTING SYSTEM
SYSTÈME D'ÉCLAIRAGE

(30) Priorität: 23.09.2015 DE 102015218243
(43) Veröffentlichungstag der Anmeldung: 01.08.2018
(73) Patentinhaber: Tridonic GmbH & Co. KG, 6851 Dornbirn (AT)
(72) Erfinder: PEREIRA, Eduardo, 8854 Siebnen (CH)
(74) Vertreter: Kraus & Lederer PartGmbB
(86) Internationale Anmeldenummer: PCT/EP2016/072201
(87) Internationale Veröffentlichungsnummer: WO 2017/050706

(56) Entgegenhaltungen:
- EP-A1- 2 383 909
- EP-A1- 2 713 681
- AT-U1- 14 360
- DE-A1- 102007 055 164
- DE-A1- 102008 056 164
- DE-A1- 102009 056 152
- DE-U1- 202012 001 947
- US-A1- 2012 271 618
- US-A1- 2015 123 563

## Beschreibung

### TECHNISCHES GEBIET

Ausführungsbeispiele der Erfindung betreffen ein Beleuchtungssystem. Ausführungsbeispiele betreffen insbesondere ein Beleuchtungssystem, das nach seiner Installation konfiguriert und/oder kommissioniert werden kann, beispielsweise bei einer erstmaligen Kommissionierung nach der Installation oder nach einem Austausch einer Leuchte oder eines Betriebsgeräts.

### HINTERGRUND

Die zunehmende Automatisierung von Beleuchtungssystemen und ihre Ausgestaltung für eine Kommunikation mit anderen Einheiten bieten neue Perspektiven bei der Bereitstellung von Steuerungsmöglichkeiten derartiger Einheiten. Zur Erhöhung des Nutzerkomforts können beispielsweise in einem Beleuchtungssystem, das mehrere Leuchten und/oder Betriebsgeräte, die jeweils ein Leuchtmittel versorgen, umfasst, die Betriebsgeräte Gruppen zugeordnet werden. Alternativ oder zusätzlich können unterschiedliche Lichtszenen definiert werden. Es können auch Parameter für den Betrieb der Leuchtmittel wie beispielsweise ein Nennstrom festgelegt werden.

Die DE 10 2008 056 164 A1 betrifft die Zuweisung einer Betriebsadresse an ein busfähiges Betriebsgerät für Leuchtmittel. Üblicherweise wird busfähigen und adressierbaren Betriebsgeräten für Leuchtmitteln, während der Produktion eine Ursprungsadresse zugewiesen. Zur logischen Gruppierung von Leuchtmitteln bei der Anwendung wird dann eine kürzere Betriebsadresse zugewiesen. Bei einem Verfahren zur Zuweisung einer Betriebsadresse an ein Betriebsgerät für Leuchtmittel, wird die Betriebsadresse dem Betriebsgerät digital kodiert über eine Schnittstelle übermittelt, die zum Anschluss eines Lichtsensors konfiguriert ist. Die Zuweisung der Betriebsadresse erfolgt, indem ein Benutzer mit einem Handgerät optische Digitalsignale an einen mit der Schnittstelle verbundenen Lichtsensor oder Infrarot-Sensor übermittelt.

Die Konfiguration und/oder Kommissionierung eines Beleuchtungssystems ist ein aufwändiger Vorgang. Nach einer Installation wird das Beleuchtungssystem zunächst konfiguriert. Anschließend kann bei der so genannten Kommissionierung eine Zuweisung von Betriebsgeräten und/oder Leuchten zu Gruppen erfolgen. Bei einem Austausch einer Leuchte oder eines Betriebsgeräts oder bei einer anderen nachfolgenden Änderung kann eine erneute Kommissionierung erforderlich werden. Alle dieser Schritte erfordern die Anwesenheit eines experten, der typischerweise eine Gruppenzuweisung vollständig neu vornehmen muss. Der technische und personelle Aufwand und somit die Kosten für eine derartige Konfiguration, Kommissionierung und Wartung während der Lebenszeit des Beleuchtungssystems kann entsprechend hoch sein. Techniken, bei denen eine physische Verbindung mit einzelnen oder mehreren Einrichtungen des Beleuchtungssystems über eine oder mehrere Leitungen hergestellt werden muss, erhöhen den Aufwand bei der Konfiguration und/oder Kommissionierung des Beleuchtungssystems weiter. Es besteht das Risiko, dass beispielsweise durch Fehler bei einer erneuten Kommissionierung nach Austausch eines Betriebsgeräts die Gruppenzuordnung nach dem Austausch des Betriebsgeräts nicht mehr mit der Gruppenzuordnung vor dem Austausch des Betriebsgeräts übereinstimmt und/oder dass andere Konfigurationsdaten unbeabsichtigt geändert wurden.

### ZUSAMMENFASSUNG

Es besteht ein Bedarf an Vorrichtungen, Systemen und Verfahren, die Verbesserungen im Hinblick auf die oben beschriebenen Nachteile bringen. Es besteht insbesondere ein Bedarf an derartigen Vorrichtungen, Systemen und Verfahren, die eine komfortable und zuverlässige Konfiguration und/oder Kommissionierung, beispielsweise während der Wartung des Beleuchtungssystems, erlauben.

Die Erfindung ist im beigefügten Anspruchssatz beschrieben.

Nach Ausführungsbeispielen wird vorgesehen, dass ein Mobilgerät zum Konfigurieren und/oder Kommissionieren eine Schnittstelle umfasst, über die Konfigurationsdaten übertragbar sind. Das Mobilgerät wird bei der Konfiguration und/oder Kommissionierung derart verwendet werden, dass zunächst die für das jeweilige Beleuchtungssystem geltenden Konfigurationsdaten auf das Mobilgerät geladen werden. Abhängig von den Konfigurationsdaten kann die Konfiguration und/oder Kommissionierung erfolgen, beispielsweise indem abhängig von den Konfigurationsdaten eine Gruppenzuweisung zur Kommissionierung erstmalig oder während einer Wartung des Beleuchtungssystems vorgenommen wird. So kann nach einem Austausch eines Betriebsgeräts oder einer Leuchte das Mobilgerät eingesetzt werden, um das neu installierte Betriebsgerät derselben Gruppe oder denselben Gruppen zuzuordnen, wie dem dadurch ersetzten Betriebsgerät. Andere Konfigurationsdaten können in entsprechender Weise ersetzt und optional über das Betriebsgerät abgeändert werden.

Das Beleuchtungssystem umfasst einen DALI-Bus, mit dem die mehreren Betriebsgeräte verbunden sind, um Steuersignale oder Statussignale zu übertragen. Das Mobilgerät kann eingerichtet sein, um durch eine Drahtlosverbindung mit nur einer Beleuchtungssystemeinrichtung die Konfiguration und/oder Kommissionierung für mehrere Betriebsgeräte und/oder Leuchten auszuführen.

Die Konfigurationsdaten können in einem Speichermedium gespeichert sein, das in eine Einrichtung des Beleuchtungssystems, beispielsweise in eine Sensoreinrichtung, integriert oder damit verbunden ist. Die Konfigurationsdaten können über Infrarotsignale, Nahfeldkommunikation (NFC), Bluetooth, Bluetooth-Low Energy (BLE), Zigbee, 3GPP Device-to-Device (3GPP D2D), 3GPP Machine-to-Machine (3GPP M2M) oder eine andere Kommunikationstechnologie direkt von dem Beleuchtungssystem auf das Mobilgerät geladen werden.

Die Konfigurationsdaten können in einem Speichermedium gespeichert sein, auf das das Mobilgerät über ein Weitverkehrsnetz zugreifen kann. Beispielsweise können die Konfigurationsdaten von dem Beleuchtungssystem in einer Cloud gespeichert werden, von wo sie durch das Mobilgerät abrufbar sind.

Die Konfigurationsdaten können beispielsweise bei einer erstmaligen Konfiguration und/oder Kommissionierung des Beleuchtungssystems erzeugt und nichtflüchtig in dem Speichermedium gespeichert worden sein.

Die Konfigurationsdaten können Information über die Konfiguration und/oder Kommissionierung mehrerer Betriebsgeräte und/oder Leuchten des Beleuchtungssystems umfassen. Die Konfigurationsdaten, die bei einer Datenübertragung zwischen dem Mobilgerät und dem Beleuchtungssystem übertragen werden, können beispielsweise Adressen oder andere Identifikatoren für mehrere Betriebsgeräte und/oder Leuchten des Beleuchtungssystems umfassen.

Das Mobilgerät kann alternativ oder zusätzlich auch zur erstmaligen Konfiguration und/oder zum erstmaligen Kommissionieren nach der Installation des Beleuchtungssystems verwendet werden. Das Mobilgerät kann eingerichtet sein, um über eine Kommunikation mit einer Einrichtung des Beleuchtungssystems, die beispielsweise eine Sensoreinrichtung oder ein Zugangspunkt für einen DALI-Bus oder ein anderes Steuerungssystem wie beispielsweise ein Power-Line-Kommunikationssystem (PLC-System) sein kann, mehrere unterschiedliche Einrichtungen des Beleuchtungssystems zu konfigurieren und/oder zu kommissionieren.

Das Mobilgerät kann ein Mobiltelefon oder ein tragbarerer Computer sein. Das Mobilgerät kann ein Smartphone sein. Das Mobiltelefon oder der tragbare Computer können softwaretechnisch, beispielsweise durch ein Applikationsprogramm, eingerichtet sein, um beim Konfigurieren und/oder Kommissionieren eines Beleuchtungssystems eingesetzt zu werden.

Nach einem Ausführungsbeispiel wird ein Mobilgerät zum Konfigurieren und/oder Kommissionieren eines Beleuchtungssystems angegeben. Das Beleuchtungssystem weist mehrere Einrichtungen auf, die eine Mehrzahl von Leuchten und/oder Betriebsgeräten umfassen. Das Mobilgerät umfasst eine Schnittstelle, die für eine Übertragung von Konfigurationsdaten zwischen dem Mobilgerät und dem Beleuchtungssystem eingerichtet ist.

Mit einem derartigen Mobilgerät können Konfigurationsdaten empfangen und/oder gesendet werden, die Information über die mehreren Einrichtungen des Beleuchtungssystems umfasst und die verwendet werden kann, um die Konfiguration und/oder Kommissionierung auszuführen.

Die Konfigurationsdaten können eine Lichtabgabe durch das Beleuchtungssystem unmittelbar oder mittelbar beeinflussen. Die Konfigurationsdaten können beispielsweise derart eingerichtet sein, dass sie Adressen und/oder Gruppenzuordnungen umfassen, die bei einer Ansteuerung der mehreren Betriebsgeräte zu einer Beleuchtung führt, die von den Konfigurationsdaten abhängt.

Die Schnittstelle kann zum Empfangen der Konfigurationsdaten eingerichtet sein. Dies erlaubt ein Herunterladen der aktuellen Konfiguration des Beleuchtungssystems zur Verwendung bei der anschließenden Konfiguration und/oder Kommissionierung unter Verwendung des Mobilgeräts.

Die Schnittstelle kann eingerichtet sein, um die Konfigurationsdaten von einer Einrichtung des Beleuchtungssystems zu empfangen. Dies erlaubt ein Herunterladen der Konfigurationsdaten über ein Lokalnetz oder eine andere Kommunikationstechnologie im Nahbereich.

Die Schnittstelle kann eingerichtet sein, um die Konfigurationsdaten von einer Sensoreinrichtung, einem Betriebsgerät oder einem DALI-Zugangspunkt des Beleuchtungssystems zu empfangen. Dies erlaubt die lokale Speicherung der Konfigurationsdaten, beispielsweise bei der ersten Konfiguration und/oder Kommissionierung, zur nachfolgenden Verwendung beispielsweise bei der Wartung des Beleuchtungssystems.

Die Schnittstelle kann eingerichtet sein, um die Konfigurationsdaten über ein Weitverkehrsnetz zu empfangen. Dies ermöglicht das Herunterladen der Konfigurationsdaten von einem Server, der beispielsweise mit dem World Wide Web oder einem anderen Weitverkehrsnetz verbunden ist, auf das Mobilgerät. Der Server kann beispielsweise ein Cloud-Server sein. Die Schnittstelle kann eine WLAN- oder Mobilfunkschnittstelle umfassen, um die Konfigurationsdaten über das Weitverkehrsnetz herunterzuladen.

Das Beleuchtungssystem kann eingerichtet sein, um die Konfigurationsdaten über das Weitverkehrsnetz in dem Server zu speichern.

Die empfangenen Konfigurationsdaten können Information über eine Gruppenzuweisung wenigstens eines Teils der mehreren Leuchten und/oder Betriebsgeräte umfassen. Dies vereinfacht die Kommissionierung, beispielsweise unter Verwendung von bei einer vorangehenden Kommissionierung erfolgten Gruppenzuweisung.

Die empfangenen Konfigurationsdaten können Information über wenigstens eine Lichtszene umfassen. Dies vereinfacht die Kommissionierung, beispielsweise unter Verwendung von bei einer vorangehenden Kommissionierung erfolgten Definition von Lichtszenen.

Die empfangenen Konfigurationsdaten können Information über Positionen der von den Betriebsgeräten versorgten Leuchtmittel und/oder über Positionen der Leuchten umfassen. Dies vereinfacht die Konfiguration und Kommissionierung, beispielsweise durch eine Vereinfachte Zuordenbarkeit von Adressen der Betriebsgeräte oder Leuchten und der Stelle, an der sie jeweils installiert sind.

Das Mobilgerät kann zum Konfigurieren und/oder Kommissionieren des Beleuchtungssystems abhängig von den empfangenen Konfigurationsdaten eingerichtet sein. Dadurch kann der Zeitaufwand für die Konfiguration und/Kommissionierung reduziert werden, da die bereits vorhandenen Konfigurationsdaten bearbeitet werden können. Das Mobilgerät kann eingerichtet sein, um über die Schnittstelle Daten zum Konfigurieren und/oder Kommissionieren des Beleuchtungssystems zu übertragen, wobei die Daten von den empfangenen Konfigurationsdaten abhängen.

Das Mobilgerät kann eingerichtet sein, um eine grafische Benutzerschnittstelle, über die Eingaben zum Konfigurieren und/oder Kommissionieren des Beleuchtungssystems empfangen werden, abhängig von den empfangenen Konfigurationsdaten zu steuern. Dies erlaubt eine einfache und intuitive Anpassung der bereits vorhandenen Konfigurationsdaten, beispielsweise nach dem Austausch eines Betriebsgeräts.

Das Mobilgerät kann so ausgestaltet sein, dass über das Mobilgerät auswählbar ist, welche der mehreren Einrichtungen des Beleuchtungssystems oder welche Gruppe von Einrichtungen des Beleuchtungssystems konfiguriert oder kommissioniert werden soll. Dadurch können beispielsweise gruppenspezifisch oder lichtszenenspezifisch bestimmte Parameter, die die Lichtabgabe des Beleuchtungssystems definieren, veränderbar sein.

Über das Mobilgerät kann zur Kommissionierung des Beleuchtungssystems eine Gruppenzuweisung der mehreren Einrichtungen festlegbar sein. Beispielsweise können die Konfigurationsdaten Adressen, z.B. DALI-Kurzadressen, und/oder Information über die Position der Einrichtungen des Beleuchtungssystems umfassen. Über das Mobilgerät kann festlegbar sein, welche der Einrichtungen einer Gruppe zugeordnet sind, die in dem Beleuchtungssystem gruppenspezifisch ansteuerbar ist.

Das Mobilgerät kann eingerichtet ist, um zum Konfigurieren und/oder Kommissionieren über die Schnittstelle Daten zu übertragen, die eine oder mehrere von einer DALI-Kurzadresse, einer DALI-Gruppenadresse, einen Nennstrom und/oder einer Lichtszeneneinstellung umfassen. Dadurch können Parameter, die die Lichtabgabe beeinflussen, für eine einzelne Einrichtung oder eine Gruppe von Einrichtungen des Beleuchtungssystems geändert werden.

Die Schnittstelle kann für eine bidirektionale Kommunikation eingerichtet sein. Ein- und dieselbe Schnittstelle kann zum Herunterladen der Konfigurationsdaten und zum Übertragen von Daten, mit denen das Beleuchtungssystem konfiguriert und/oder kommissioniert wird, verwendet werden.

Die Schnittstelle kann eine bidirektionale Drahtlosschnittstelle sein.

Nach einem weiteren Ausführungsbeispiel wird eine Beleuchtungssystemeinrichtung angegeben, die eine Kommunikationsschnittstelle umfasst, wobei die Beleuchtungssystemeinrichtung eingerichtet ist, um Konfigurationsdaten des Beleuchtungssystems über die Kommunikationsschnittstelle zu übertragen.

Eine derartige Beleuchtungssystemeinrichtung ermöglicht die Bereitstellung von Konfigurationsdaten, die die aktuelle Konfiguration des Beleuchtungssystems definieren können, zur Verwendung bei einer über das Mobilgerät vorgenommenen Konfiguration und/oder Kommissionierung.

Die Kommunikationsschnittstelle kann für eine direkte Kommunikation mit dem Mobilgerät, beispielsweise über Infrarotsignale, Nahfeldkommunikation (NFC), Bluetooth, Bluetooth-Low Energy (BLE), Zigbee, 3GPP Device-to-Device (3GPP D2D), 3GPP Machine-to-Machine (3GPP M2M) oder eine andere Kommunikationstechnologie eingerichtet sein.

Die Kommunikationsschnittstelle kann für eine Kommunikation mit einem Weitverkehrsnetz eingerichtet sein. Dies ermöglicht die Speicherung der Konfigurationsdaten in einem Server, der mit dem Weitverkehrsnetz verbunden ist, zum späteren Abruf durch das Mobilgerät.

Die von der Beleuchtungssystemeinrichtung übertragenen Konfigurationsdaten können eine aktuelle Konfiguration des Beleuchtungssystems repräsentieren. Die Konfigurationsdaten können bei der erstmaligen Konfiguration und Kommissionierung nichtflüchtig in einem Speichermedium gespeichert worden sein, um zur späteren Verwendung bei der Wartung abrufbar zu sein.

Die von der Beleuchtungssystemeinrichtung übertragenen Konfigurationsdaten können Information über eine Gruppenzuweisung wenigstens eines Teils von mehreren Betriebsgeräten und/oder Leuchten des Beleuchtungssystems umfassen. Dadurch wird die Kommissionierung, beispielweise nach einem Austausch eines Betriebsgeräts, vereinfacht.

Die von der Beleuchtungssystemeinrichtung übertragenen Konfigurationsdaten können Information über wenigstens eine Lichtszene umfassen. Dies vereinfacht die Kommissionierung, beispielsweise unter Verwendung von bei einer vorangehenden Kommissionierung erfolgten Definition von Lichtszenen.

Die von der Beleuchtungssystemeinrichtung übertragenen Konfigurationsdaten können Information über Positionen der von den Betriebsgeräten versorgten Leuchtmittel und/oder über Positionen der Leuchten umfassen. Dies vereinfacht die Konfiguration und Kommissionierung, beispielsweise durch eine Vereinfachte Zuordenbarkeit von Adressen der Betriebsgeräte oder Leuchten und der Stelle, an der sie jeweils installiert sind.

Die Beleuchtungssystemeinrichtung kann eine Sensoreinrichtung des Beleuchtungssystems sein. Die Sensoreinrichtung kann wenigstens einen Sensor, insbesondere einen Lichtsensor umfassen. Die Sensoreinrichtung kann eingerichtet sein, um mit Betriebsgeräten des Beleuchtungssystems über einen DALI-Bus oder auf andere Weise, beispielsweise drahtlos, zu kommunizieren.

Die Beleuchtungssystemeinrichtung kann ein Betriebsgerät des Beleuchtungssystems sein. Das Betriebsgerät kann eingerichtet sein, um mit weiteren Betriebsgeräten des Beleuchtungssystems über einen DALI-Bus oder auf andere Weise, beispielsweise drahtlos, zu kommunizieren.

Die Beleuchtungssystemeinrichtung kann ein DALI-Zugangsknoten des Beleuchtungssystems sein, der eingerichtet ist, um mit Betriebsgeräten des Beleuchtungssystems über einen DALI-Bus zu kommunizieren.

Die Beleuchtungssystemeinrichtung kann ein Speichermedium umfassen, das eingerichtet ist, um die Konfigurationsdaten nichtflüchtig zu speichern.

Die Beleuchtungssystemeinrichtung kann eine Schnittstelle zur lösbaren Verbindung mit einem Speichermedium umfassen, das eingerichtet ist, um die Konfigurationsdaten nichtflüchtig zu speichern.

Ein System nach einem Ausführungsbeispiel umfasst ein Beleuchtungssystem, das einen DALI-Bus und eine Beleuchtungssystemeinrichtung nach einem Ausführungsbeispiel umfasst, die mit dem DALI-Bus gekoppelt ist, und ein Mobilgerät nach einem Ausführungsbeispiel.

Bei einem Verfahren zum Konfigurieren und/oder Kommissionieren eines Beleuchtungssystems durch ein Mobilgerät nach einem Ausführungsbeispiel werden Konfigurationsdaten durch das Mobilgerät empfangen. Das Beleuchtungssystem wird unter Vermittlung des Mobilgeräts abhängig von den empfangenen Konfigurationsdaten konfiguriert und/oder kommissioniert.

Ausgestaltungen des Verfahrens nach Ausführungsbeispielen und die damit jeweils erzielten Wirkungen entsprechen den unter Bezugnahme auf die Mobilgeräte und Beleuchtungssystemeinrichtungen nach Ausführungsbeispielen beschriebenen Ausgestaltungen und Wirkungen.

Nach Ausführungsbeispielen der Erfindung können Beleuchtungssysteme über ein Mobilgerät einfach und bequem konfiguriert und/oder kommissioniert werden. Dabei können zur Verringerung der Gefahr von Fehlern und zur Reduzierung des Zeitaufwands die aktuellen Konfigurationsdaten auf das Mobilgerät geladen werden, um diese zum Konfigurieren und/oder Kommissionieren des Beleuchtungssystems zu verwenden.

### KURZE BESCHREIBUNG DER FIGUREN

Die Erfindung wird nachfolgend unter Bezugnahme auf die beigefügte Zeichnung anhand bevorzugter Ausführungsbeispiele näher erläutert.
Figur 1 zeigt ein Beleuchtungssystem und ein Mobilgerät nach einem Ausführungsbeispiel.
Figur 2 ist eine Blockdarstellung eines Beleuchtungssystems und eines Mobilgeräts nach einem Ausführungsbeispiel.
Figur 3 ist eine Blockdarstellung eines Beleuchtungssystems nach einem Ausführungsbeispiel.
Figur 4 ist eine Blockdarstellung eines Beleuchtungssystems und eines Mobilgeräts nach einem Ausführungsbeispiel.
Figur 5 ist eine Blockdarstellung eines Beleuchtungssystems und eines Mobilgeräts nach einem Ausführungsbeispiel.
Figur 6 ist ein Flussdiagramm eines Verfahrens nach einem Ausführungsbeispiel.
Figur 7 ist eine Darstellung zur Erläuterung der Funktionsweise eines Mobilgeräts nach einem Ausführungsbeispiel.
Figur 8 ist eine Darstellung zur Erläuterung der Funktionsweise eines Mobilgeräts nach einem Ausführungsbeispiel.

### DETAILLIERTE BESCHREIBUNG VON AUSFÜHRUNGSBEISPIELEN

Die Erfindung wird nachfolgend anhand von Ausführungsbeispielen unter Bezugnahme auf die Figuren näher beschrieben, in denen identische Bezugszeichen identische oder korrespondierende Elemente repräsentieren. Die Merkmale verschiedener Ausführungsbeispiele können miteinander kombiniert werden, sofern dies in der Beschreibung nicht ausdrücklich ausgeschlossen wird. Auch wenn einige Ausführungsbeispiele im Kontext spezifischer Anwendungen, beispielsweise im Kontext einer Innenraumbeleuchtung unter Verwendung von LED-basierten Leuchtmitteln, näher beschrieben werden, sind die Ausführungsbeispiele nicht auf diese Anwendungen beschränkt.

Figur 1 ist eine Darstellung eines Systems 1, das ein Beleuchtungssystem 10 und ein Mobilgerät 30 nach einem Ausführungsbeispiel umfasst. Wie ausführlicher beschrieben wird, ist das Mobilgerät 30 für eine unidirektionale oder bidirektionale Kommunikation mit einer Beleuchtungssystemeinrichtung 25 eingerichtet, um Information über die Konfiguration mehrerer Betriebsgeräte 11-13 des Beleuchtungssystems 10 abzurufen und/oder um die mehreren Betriebsgeräte 11-13 zu konfigurieren oder zu kommissionieren.

Das Beleuchtungssystem 10 umfasst eine Mehrzahl von Betriebsgeräten 11-13, die jeweils ausgangsseitig mit einem zugeordneten Leuchtmittel 21-23 verbunden sind. Die Betriebsgeräte und Leuchtmittel können auch zu Leuchten oder Luminaires kombiniert sein. Die Leuchtmittel 21-23 können beispielsweise jeweils als ein LED-Modul ausgestaltet oder können ein oder mehrere Leuchtdioden umfassen. Die Leuchtmittel 21-23 können jeweils eine Leuchtdiode (LED) oder mehrere LEDs umfassen. Die LED oder die LEDs können anorganische Leuchtdioden, organische Leuchtdioden oder eine Kombination von anorganischen Leuchtdioden und organischen Leuchtdioden umfassen. Die Leuchtmittel 21-23 können beispielsweise an einer Decke 2 oder einer Wand eines Gebäudes montiert sein.

Die Betriebsgeräte 21-23 können jeweils zur Versorgung des Leuchtmittels eingerichtet sein. Die Betriebsgeräte 21-23 können jeweils als LED-Konverter ausgebildet sein. Die Betriebsgeräte 21-23 können jeweils einen Gleichstrom/Gleichstrom (DC/DC)-Wandler umfassen. Ein Eingang jedes Betriebsgeräts 11-13 kann mit einer Versorgungsquelle gekoppelt sein.

Das Beleuchtungssystem 10 umfasst einen Bus 19 zur Übertragung von Steuersignalen oder Sensorsignalen. Der Bus 19 ist als ein DALI-Bus ausgestaltet. Die Betriebsgeräte 11-13 sowie optional andere Einrichtungen des Beleuchtungssystems 10 können jeweils mit dem Bus 19 gekoppelt sein, um Steuersignale oder Sensorsignale zu empfangen.

Eine Beleuchtungssystemeinrichtung 25 des Beleuchtungssystems 10 ist für eine unidirektionale oder bidirektionale Kommunikation mit dem Mobilgerät 30 eingerichtet. Die Beleuchtungssystemeinrichtung 25 ist mit dem Bus 19 gekoppelt, um über den Bus 19 Konfigurationsparameter, die von dem Mobilgerät 10 gesetzt werden, an mehrere mit dem Bus 19 gekoppelte Betriebsgeräte 11-13 oder Leuchten zu übertragen.

Die Beleuchtungssystemeinrichtung 25 weist eine Schnittstelle zur Kommunikation mit dem Mobilgerät 30 auf, um über die Schnittstelle Konfigurationsdaten, die die aktuelle Konfiguration des Beleuchtungssystems 10 betreffen, zu dem Mobilgerät 30 zu übertragen. Die Beleuchtungssystemeinrichtung 25 kann ein Speichermedium 26 umfassen oder kann mit einem Speichermedium 26 verbunden sein, in dem die Konfigurationsdaten nichtflüchtig gespeichert sind. Die Konfigurationsdaten können beispielsweise bei einer erstmaligen Konfiguration und/oder Kommissionierung des Beleuchtungssystems 10 in dem Speichermedium 26 gespeichert werden, um für eine Übertragung an das Mobilgerät 30 bereitzustehen.

Die Beleuchtungssystemeinrichtung 25 kann als eine Sensoreinrichtung ausgestaltet sein, die einen Sensor umfasst, um Sensorsignale an den Bus 19 auszugeben. Die Beleuchtungssystemeinrichtung 25 kann ein DALI-Zugangspunkt sein, der einen drahtlosen Zugang zum Bus 19 implementiert. Die Beleuchtungssystemeinrichtung 25 kann ein Betriebsgerät oder eine Leuchte sein.

Konfigurationsdaten, die das Mobilgerät 30 herunterladen kann, können eine Gruppeninformation beinhalten, die angibt welche Betriebsgeräte 11-13 oder Leuchten des Beleuchtungssystems einer Gruppe zugeordnet sind. Die Gruppeninformation kann für jedes der Betriebsgeräte 11-13 und/oder jede der Leuchten angeben, welcher Gruppe oder welchen Gruppen diese zugeordnet sind. Die Gruppeninformation kann eine DALI-Gruppe angeben, der die Betriebsgeräte 11-13 zugeordnet sind.

Konfigurationsdaten, die das Mobilgerät 30 herunterladen kann, können alternativ oder zusätzlich eine Lichtszeneninformation beinhalten. Die Lichtszeneninformation kann angeben, welche Lichtszenen definiert sind und/oder welche Betriebsgeräte welchen Lichtszenen zugeordnet sind.

Konfigurationsdaten, die das Mobilgerät 30 herunterladen kann, können alternativ oder zusätzlich Kartendaten umfassen. Die Kartendaten können angeben, an welchen Positionen die von den Betriebsgeräten 11-13 jeweils versorgten Leuchtmittel 21-23 angeordnet sind.

Das Mobilgerät 30 ist eingerichtet, um das Beleuchtungssystem 10 zu konfigurieren und/oder zu kommissionieren. Dazu ist das Mobilgerät 30 eingerichtet, um Daten an die Beleuchtungssystemeinrichtung 25 zu übertragen, mit denen eines oder mehrere der Betriebsgeräte 11-13 konfiguriert werden. Zusätzlich kann das Mobilgerät 30 eingerichtet sein, um Daten an die Beleuchtungssystemeinrichtung 25 zu übertragen, mit denen eines oder mehrere der Betriebsgeräte 11-13 Gruppen zugeordnet oder Lichtszenen definiert werden.

Das Mobilgerät 30 kann eingerichtet sein, um zur Konfiguration und/oder Kommissionierung an die Beleuchtungssystemeinrichtung 25 Daten zu übertragen, die eine Adresse eines oder mehrerer der Betriebsgeräte 11-13 oder Leuchten umfasst. Es können mehrere Adressen übertragen werden, beispielsweise zur Definition einer Gruppe oder Lichtszene bei der Kommissionierung.

Das Mobilgerät 30 kann eingerichtet sein, um zur Konfiguration und/oder Kommissionierung an die Beleuchtungssystemeinrichtung 25 Daten zu übertragen, die eine Gruppenadresse umfasst. Die Gruppenadresse kann die DALI-Gruppenadresse derjenigen Betriebsgeräte 11-13 oder Leuchten sein, für die Parameter eingestellt werden sollen.

Das Mobilgerät 30 kann eingerichtet sein, um zur Konfiguration und/oder Kommissionierung an die Beleuchtungssystemeinrichtung 25 Daten zu übertragen, die Information über eine Lichtszene umfassen. Beispielsweise kann ein Level einer Lichtszene konfiguriert werden.

Das Mobilgerät 30 ist eingerichtet, um einem Benutzer Auswahlmöglichkeiten zur Konfiguration und/oder Kommissionierung bereitzustellen, die von den heruntergeladenen Konfigurationsdaten abhängen. Beispielsweise kann das Mobilgerät 30 eingerichtet sein, um abhängig von den heruntergeladenen Konfigurationsdaten eine benutzerdefinierte Auswahl zu ermöglichen, welches der Betriebsgeräte 11-13 oder welche der Leuchten des Beleuchtungssystems konfiguriert werden soll. Das Mobilgerät 30 kann alternativ oder zusätzlich eingerichtet sein, um abhängig von den heruntergeladenen Konfigurationsdaten eine benutzerdefinierte Auswahl zu ermöglichen, welche von mehrere Gruppen von Betriebsgeräten oder welches von mehreren Lichtszenarien konfiguriert oder kommissioniert werden soll, beispielsweise durch Hinzufügen oder Entfernen von der Gruppe zugeordneten Betriebsgeräten.

Unabhängig von der spezifischen Ausgestaltung der übertragenen Daten kann das Mobilgerät 30 zur Konfiguration und/oder Kommissionierung Daten zu dem Beleuchtungssystem 10 übertragen, die den zuvor heruntergeladenen Konfigurationsdaten entsprechen oder darauf beruhen. Das Mobilgerät 30 kann eingerichtet sein, um die zuvor heruntergeladenen Konfigurationsdaten an das Beleuchtungssystem 10, beispielsweise ein Betriebsgerät 11-13 oder eine andere Einrichtung 25, zu übertragen, um dieses nach einem Austausch eines Betriebsgeräts oder einer Leuchte ebenso zu konfigurieren wie das zuvor installierte Betriebsgerät.

Das Mobilgerät 30 kann eingerichtet sein, um zur Konfiguration und/oder Kommissionierung Daten zu dem Beleuchtungssystem 10 zu übertragen, die von einem benutzerdefiniert an dem Mobilgerät 30 eingestellten Parameter abhängen. Beispielsweise kann über das Mobilgerät 30 eine Änderung eines oder mehrerer Parameter für die Betriebsgeräte 11-13 implementiert werden. Derartige Parameter können beispielsweise eine Helligkeit und/oder Farbe in einer Lichtszene festlegen. Derartige Parameter können beispielsweise einen Nennstrom für einen oder auch mehrere Ausgänge der Betriebsgeräte 11-13 und somit der ausgangsseitig angeschlossenen Leuchtmittel 21-23, insbesondere LED, festlegen. Auch in diesem Fall können die Daten, die zur Konfiguration und/oder Kommissionierung übertragen werden, von den zuvor heruntergeladenen Konfigurationsdaten abhängen. Beispielsweise kann dem Benutzer ermöglicht werden, nur für Betriebsgeräte oder andere Einrichtungen des Beleuchtungssystems 10, die in den heruntergeladenen Konfigurationsdaten definiert sind, Einstellungen vorzunehmen.

Eine Kommunikation 51 zwischen dem Mobilgerät 30 und der Beleuchtungssystemeinrichtung 25 kann in unterschiedlichen Techniken implementiert werden. Beispielsweise kann die Kommunikation 51 zwischen dem Mobilgerät 30 und der Beleuchtungssystemeinrichtung 25 über Infrarotsignale, Nahfeldkommunikation (NFC), Bluetooth, Bluetooth-Low Energy (BLE), Zigbee, 3GPP Device-to-Device (3GPP D2D), 3GPP Machine-to-Machine (3GPP M2M) oder eine andere Kommunikationstechnologie erfolgen.

Wie nachfolgend noch ausführlicher beschrieben wird, kann die Verbindung zwischen dem Mobilgerät 30 und der Beleuchtungssystemeinrichtung 25 auch als unidirektionale Verbindung ausgelegt sein. Das Mobilgerät 30 und/oder die Beleuchtungssystemeinrichtung 25 können zusätzlich eingerichtet sein, um Konfigurationsdaten nicht direkt an die jeweils andere Einheit, sondern an einen mit einem Weitverkehrsnetz verbundenen Server zu übertragen.

Figur 2 ist ein Blockdiagramm eines Systems 1 nach einem Ausführungsbeispiel zur weiteren Erläuterung von Merkmalen des Mobilgeräts 30 und der Beleuchtungssystemeinrichtung 25 nach Ausführungsbeispielen.

Das Mobilgerät 30 umfasst eine Schnittstelle 31 zu Übertragung von Konfigurationsdaten. Die Schnittstelle 31 ist zum Empfangen von Konfigurationsdaten von der Beleuchtungssystemeinrichtung 25 und/oder über ein Weitverkehrsnetz eingerichtet. Die Schnittstelle 31 kann zum Übertragen von Daten an das Beleuchtungssystem 10 eingerichtet sein, um Einrichtungen des Beleuchtungssystems 10 zu konfigurieren oder um das Beleuchtungssystem 10 zu kommissionieren.

Die Schnittstelle 31 ist vorteilhaft als Drahtlosschnittstelle ausgestaltet. Die Schnittstelle 31 kann als einen Infrarotsender und/oder Infrarotempfänger umfassen. Die Schnittstelle 31 kann als Schnittstelle für Nahfeldkommunikation (NFC), Bluetooth, Bluetooth-Low Energy (BLE), Zigbee, 3GPP Device-to-Device (3GPP D2D) oder 3GPP Machine-to-Machine (3GPP M2M) eingerichtet sein.

Das Mobilgerät 30 umfasst eine Verarbeitungseinrichtung 32. Die Verarbeitungseinrichtung 32 kann wenigstens eine integrierte Halbleiterschaltung umfassen. Die Verarbeitungseinrichtung 32 kann einen Prozessor, einen Controller, andere integrierte Halbleiterschaltungen oder eine Kombination davon umfassen. Die Verarbeitungseinrichtung 32 ist eingerichtet, um zum Konfigurieren und/oder Kommissionieren des Beleuchtungssystems 10 Daten über die Schnittstelle 31 zu übertragen, die von vorher empfangenen Konfigurationsdaten abhängen. Die Verarbeitungseinrichtung 32 ist eingerichtet, um dem Benutzer die Konfiguration und/oder Kommissionierung für mehrere Einrichtungen 11-14 des Beleuchtungssystems 10 zu ermöglichen, die gemäß den empfangenen Konfigurationsdaten im Beleuchtungssystem 10 vorhanden sind. Die Verarbeitungseinrichtung 32 kann eingerichtet sein, um Daten über die Schnittstelle 31 zu übertragen, mit denen für eine Einrichtung 11-14 entweder die bereits in den heruntergeladenen Konfigurationsdaten enthaltenen Parameter oder andere, über das Mobilgerät 30 veränderte Parameter an das Beleuchtungssystem 10 übertragen werden.

Das Mobilgerät 30 umfasst eine Benutzerschnittstelle 33. Die Benutzerschnittstelle 33 kann als grafische Benutzerschnittstelle ausgestaltet sein. Die Verarbeitungseinrichtung 32 kann eingerichtet sein, um die Benutzerschnittstelle 33 abhängig von den empfangenen Konfigurationsdaten zu steuern. Beispielsweise kann abhängig von den Konfigurationsdaten eine Karte eines Raums auf der Benutzerschnittstelle 33 angezeigt werden. Dem Benutzer kann eine Auswahl von Einrichtungen 11-14 anhand der Karte ermöglicht werden. Dem Benutzer kann ermöglicht werden, Positionen von von den Betriebsgeräten 11-14 versorgten Leuchtmitteln beispielsweise in Art einer Drag-and-Drop-Eingabeschnittstelle festzulegen. Dem Benutzer kann ermöglicht werden, anhand der Karte zur Kommissionierung Gruppen von Betriebsgeräten festzulegen oder abzuwandeln.

Die Beleuchtungssystemeinrichtung 25 kann eine Sensoreinrichtung sein, wie schematisch in Figur 2 dargestellt ist. Die Sensoreinrichtung 25 kann eine Schnittstelle 27 zum Übertragen von Konfigurationsdaten umfassen. Die Sensoreinrichtung 25 kann einen Sensor 29 umfassen. Der Sensor 29 kann ein Beleuchtungssensor sein. Die Sensoreinrichtung 25 kann eingerichtet sein, um über den Bus 19 Sensorsignale an die Betriebsgeräte 11-14 bereitzustellen. Dazu weist die Sensoreinrichtung 25 eine weitere Schnittstelle 28 zur Kommunikation mit den Betriebsgeräten 11-14 auf. Die weitere Schnittstelle 28 kann eine DALI-Schnittstelle sein, die mit dem Bus 19 gekoppelt ist.

Die Beleuchtungssystemeinrichtung 25 kann das Speichermedium 26 umfassen, in dem die Konfigurationsdaten nicht-flüchtig gespeichert sind. Die Konfigurationsdaten können bei der erstmaligen Konfiguration und Kommissionierung in dem Speichermedium 26 gespeichert werden. Die Konfigurationsdaten können Information über die mit dem Bus 19 gekoppelten Einrichtungen 11-14 des Beleuchtungssystems 10, über definierte Gruppen von Leuchten und/oder Betriebsgeräten, über definierte Lichtszenen und/oder über die Anordnung der Leuchtmittel in einem Raum geben. Die Beleuchtungssystemeinrichtung 25 muss das Speichermedium 26 nicht umfassen, sondern kann für eine lösbare Kopplung mit dem Speichermedium 26 eingerichtet sein. Alternativ oder zusätzlich können die Konfigurationsdaten auch fern von dem Beleuchtungssystem 10, beispielsweise in einem mit einem Weitverkehrsnetz gekoppelten Server, gespeichert werden.

Im Betrieb kann das Mobilgerät 30 über die Schnittstelle 31 Konfigurationsdaten auf das Mobilgerät 30 herunterladen. Die Konfigurationsdaten können über die Kommunikationsschnittstelle 27 der Beleuchtungssystemeinrichtung 25 übertragen werden.

Im Betrieb überträgt das Mobilgerät 30 über die Schnittstelle 31 Daten an die Beleuchtungssystemeinrichtung 25, um eine Konfiguration und/oder Kommissionierung vorzunehmen. Die Beleuchtungssystemeinrichtung 25 empfängt die Daten, mit denen eine oder mehrere der Einrichtungen 11-14 konfiguriert und/oder kommissioniert werden, über die Kommunikationsschnittstelle 27. Abhängig von den vom Mobilgerät 10 empfangenen Daten gibt die Beleuchtungssystemeinrichtung 25 über den DALI-Bus 19 Signale an die Einrichtungen 11-14 aus.

Figur 3 ist eine Blockdarstellung eines Mobilgeräts 30 zur weiteren Erläuterung von Merkmalen des Mobilgeräts 30 nach Ausführungsbeispielen.

Die Schnittstelle 31 kann als eine bidirektionale Drahtlosschnittstelle ausgestaltet sein. Die Schnittstelle 31 kann eine Antenne 34 oder eine andere Sende-Empfangseinheit, beispielsweise einen IR-Sender und IR-Sensor, umfassen. Die Schnittstelle 31 kann einen Empfängerpfad 35 umfassen, der zwischen die Antenne 34 und die Verarbeitungseinrichtung 32 geschaltet ist, um beispielsweise eine Demodulation und/oder Fehlerkorrektur vorzunehmen. Die Schnittstelle 31 kann einen Senderpfad 36 umfassen, der zwischen die Antenne 34 und die Verarbeitungseinrichtung 32 geschaltet ist, um zu übertragende Daten in Signale zu modulieren.

Die Verarbeitungseinrichtung 32 kann unterschiedliche Module 37-39 umfassen, die in Hardware, Firmware, Software oder einer Kombination davon implementiert sein können. Die Verarbeitungseinrichtung 32 kann ein Modul 37 zur Verarbeitung und/oder Speicherung empfangener Konfigurationsdaten umfassen. Das Modul 37 kann eingerichtet sein, um abhängig von den empfangenen Konfigurationsdaten zu ermitteln, welche Eirichtungen 11-14 in dem Beleuchtungssystem 10 mit dem Bus 19 gekoppelt und vom Benutzer konfigurierbar sind. Das Modul 37 kann eingerichtet sein, um als Reaktion auf eine Benutzereingabe an der Benutzerschnittstelle 33 für jede von mehreren unterschiedlichen Gruppen oder Lichtszenen die dieser jeweils zugeordneten Betriebsgeräte und/oder Leuchten abhängig von den empfangenen Konfigurationsdaten zu ermitteln.

Die Verarbeitungseinrichtung 32 kann ein Modul 38 zur Steuerung der grafischen Benutzerschnittstelle 33 umfassen. Das Modul 38 kann eingerichtet sein, um auf der grafischen Benutzerschnittstelle 33 abhängig von den Konfigurationsdaten unterschiedliche Eingabemöglichkeiten bereitzustellen. Das Modul 38 kann eingerichtet sein, um abhängig von Kartendaten, die in den Konfigurationsdaten enthalten sind, eine Grafik über die grafische Benutzerschnittstelle 33 auszugeben, die die Positionen derjenigen Leuchtmittel, deren Betriebsgeräte 11-14 mit dem Bus 19 verbunden sind, anzeigt und/oder um eine Eingabe der Positionen durch den Benutzer zu erlauben, nachdem anhand der Konfigurationsdaten ermittelt wurde, welche Einrichtungen 11-14 mit dem Bus 19 verbunden sind.

Die Verarbeitungseinrichtung 32 kann ein Modul 39 zum Erzeugen von Daten, die an das Beleuchtungssystem zum Konfigurieren und/oder Kommissionieren übertragen werden sollen, umfassen. Das Modul 39 kann eingerichtet sein, um heruntergeladene Konfigurationsdaten für eine oder mehrere der Einrichtungen 11-14 erneut an das Beleuchtungssystem 10 zu senden, beispielsweise um nach einem Austausch eines Betriebsgeräts das Ersatz-Betriebsgerät ebenso zu konfigurieren wie das ersetzte Betriebsgerät. Das Modul 39 kann eingerichtet sein, um abhängig von einer Eingabe, die an der Benutzerschnittstelle 33 empfangen wurde, Daten zur Übertragung an das Beleuchtungssystem 10 zu erzeugen, mit denen bei der Kommissionierung eine Zuordnung der Einrichtungen 11-14 zu einer oder mehreren Gruppen festgelegt wird. Das Modul 39 kann eingerichtet sein, um abhängig von einer Eingabe, die an der Benutzerschnittstelle 33 empfangen wurde, Daten zur Übertragung an das Beleuchtungssystem 10 zu erzeugen, mit denen ein oder mehrere Parameter, beispielsweise eine Helligkeit und/oder Farbe von Leuchten in einer Lichtszene, festgelegt werden. Die Parameter können benutzerdefiniert über die Benutzerschnittstelle 33 festlegbar sein.

Das Mobilgerät 30 und die Beleuchtungssystemeinrichtung 25 können für eine bidirektionale direkte Kommunikation ausgelegt sein. Bei weiteren Ausführungsbeispielen können beispielsweise die Konfigurationsdaten, die die aktuelle Konfiguration des Beleuchtungssystems 10 definieren, über ein Weitverkehrsnetz übertragen werden.

Figur 4 ist ein Blockdiagramm eines Systems 1 nach einem Ausführungsbeispiel zur weiteren Erläuterung von Merkmalen des Mobilgeräts 30 und der Beleuchtungssystemeinrichtung 25 nach Ausführungsbeispielen. Einheiten, die dieselbe Funktion und Ausgestaltung den unter Bezugnahme auf Figur 1 bis Figur 3 beschriebenen Einheiten entsprechen, sind mit denselben Bezugszeichen bezeichnet.

Alternativ oder zusätzlich zur Verwendung von Schnittstellen 31, 27, die eine direkte Übertragung der Konfigurationsdaten auf das Mobilgerät 30 von der Beleuchtungssystemeinrichtung 25 ermöglichen, können die Konfigurationsdaten auch in einem Computer 59, beispielsweise einem Server, insbesondere Cloud-Server, gespeichert sein, der mit einem Weitverkehrsnetz 58, beispielsweise dem World Wide Web, gekoppelt ist.

Das Mobilgerät 30 kann eingerichtet sein, um über eine Drahtlosschnittstelle die Daten 54, die die Konfigurationsdaten umfassen, über das Weitverkehrsnetz 58 auf das Mobilgerät 30 herunterzuladen. Das Mobilgerät 30 kann beispielsweise eine Drahtlosschnittstelle, die für eine Kommunikation mit einem WLAN-Zugangspunkt oder mit einem Mobilfunknetz eingerichtet ist, umfassen, um die Konfigurationsdaten 54 über das Weitverkehrsnetz 58 abzurufen.

Das Mobilgerät 30 kann eingerichtet sein, um abhängig von den über das Weitverkehrsnetz 58 heruntergeladenen Konfigurationsdaten 54 ein Signal 55 zum Konfigurieren und/oder Kommissionieren des Beleuchtungssystems 10 an die Beleuchtungssystemeinrichtung 25 zu senden. Beispielsweise kann das Mobilgerät 30 ein neu in dem Beleuchtungssystem 10 installiertes Betriebsgerät abhängig von den heruntergeladenen Konfigurationsdaten 54 konfigurieren. Alternativ oder zusätzlich kann das Mobilgerät 30 abhängig von den heruntergeladenen Konfigurationsdaten 54 dem Benutzer ermöglichen, eines oder mehrere der Betriebsgeräte 11-14, eine oder mehrere Gruppe, beispielsweise DALI-Gruppen, und/oder eine oder mehrere Lichtszenen zur Konfiguration und/oder Kommissionierung auszuwählen. Das Mobilgerät 30 kann eingerichtet sein, um die zur Konfiguration und/oder Kommissionierung übertragenen Daten zu so zu erzeugen, dass sie von einer Benutzereingabe an der Benutzerschnittstelle 33 und optional auch von den empfangenen Konfigurationsdaten 54 abhängen.

Beispielsweise kann es möglich sein, dass Konfigurationsdaten für eine Mehrzahl von Betriebsgeräten zentral in einem Computer 59, beispielsweise einem Server, insbesondere Cloud-Server, gespeichert werden können, der mit einem Weitverkehrsnetz 58, beispielsweise dem World Wide Web, gekoppelt ist. Bei Bedarf kann dann mittels des Mobilgerätes 30 ein einzelnes Betriebsgerät gemäß den auf dem Computer 59 abgelegten Konfigurationsdaten konfiguriert und / oder kommissioniert werden.

Auch wird durch den Computer 59 und das Weitverkehrsnetz 58 eine zentrale Erfassung und Überwachung von Konfigurationsdaten für eine Mehrzahl von Betriebsgeräten ermöglicht.

Die Beleuchtungssystemeinrichtung 25 umfasst eine Schnittstelle 52 zum Empfangen des Signals 55 von dem Mobilgerät 30. Dieselbe Schnittstelle 52 oder eine davon verschiedenen Kommunikationsschnittstelle 51 kann eingerichtet sein, um Daten 53, die die Konfigurationsdaten umfassen, über das Weitverkehrsnetz 58 zur Speicherung zu übertragen. Die Schnittstelle 52 und/oder die Kommunikationsschnittstelle 51 können zur Kommunikation mit einem WLAN-Zugangspunkt oder zur Kommunikation mit einem Mobilfunknetz eingerichtet sein.

Das Mobilgerät 30 kann derart eingerichtet sein, dass die Daten 54, die die heruntergeladenen Konfigurationsdaten beinhalten, paketiert sind. Das Mobilgerät 30 kann derart eingerichtet sein, dass die Daten 54, die die heruntergeladenen Konfigurationsdaten beinhalten, so paketiert sind, dass sie gemäß einem Paketvermittlungsprotokoll durch das Weitverkehrsnetz 58 übertragen werden.

Die Beleuchtungssystemeinrichtung 25 kann derart eingerichtet sein, dass die Daten 53, die die Konfigurationsdaten beinhalten, paketiert sind. Die Beleuchtungssystemeinrichtung 25 kann derart eingerichtet sein, dass die Daten 53, die die Konfigurationsdaten beinhalten, so paketiert sind, dass sie gemäß einem Paketvermittlungsprotokoll durch das Weitverkehrsnetz 58 übertragen werden.

Figur 5 ist ein Blockdiagramm eines Systems 1 nach einem Ausführungsbeispiel zur weiteren Erläuterung von Merkmalen des Mobilgeräts 30 und der Beleuchtungssystemeinrichtung 25 nach Ausführungsbeispielen. Einheiten, die dieselbe Funktion und Ausgestaltung den unter Bezugnahme auf Figur 1 bis Figur 4 beschriebenen Einheiten entsprechen, sind mit denselben Bezugszeichen bezeichnet.

Wie in Figur 5 dargestellt, kann nicht nur die Übertragung der Konfigurationsdaten über das Weitverkehrsnetz 58 erfolgen, sondern auch die von dem Mobilgerät 30 zum Konfigurieren und/oder Kommissionieren übertragenen Daten können über das Weitverkehrsnetz 58 oder ein Lokalnetz übertragen werden. Dazu kann die Schnittstelle 31 des Mobilgeräts 30 für eine bidirektionale Datenübertragung 57 eingerichtet sein, um die Konfigurationsdaten über das Weitverkehrsnetz 58 herunterzuladen und um Daten zum Konfigurieren und/oder Kommissionieren des Beleuchtungssystems 10 über das Weitverkehrsnetz 58 an die Beleuchtungssystemeinrichtung 25 zu senden.

Die Schnittstelle 51 der Beleuchtungssystemeinrichtung 25 kann für eine bidirektionale Datenübertragung 54 eingerichtet sein, um die Konfigurationsdaten über das Weitverkehrsnetz 58 in einem Computer 59 zu speichern und um Daten zum Konfigurieren und/oder Kommissionieren des Beleuchtungssystems 10 von dem Mobilgerät 10 über das Weitverkehrsnetz 58 zu empfangen.

Bei einem weiteren Ausführungsbeispiel kann alternativ oder zusätzlich zu einer Datenkommunikation 53, 56 zwischen der Beleuchtungssystemeinrichtung 25 und dem Weitverkehrsnetz 57 das Mobilgerät 30 eingerichtet sein, um die Konfigurationsdaten zunächst aus der Beleuchtungssystemeinrichtung 25 auszulesen und dann über das Weitverkehrsnetz 58 oder ein Lokalnetz zur Speicherung fern von der Beleuchtungssystemeinrichtung 25 zu übertragen. Dazu kann beispielsweise das Mobilgerät 30 eingerichtet sein, um in einer Datenkommunikation 66 die Konfigurationsdaten der Beleuchtungssystemeinrichtung 25 abzufragen. Das Mobilgerät 30 kann anschließend die Konfigurationsdaten über das Weitverkehrsnetz 58 oder ein Lokalnetz übertragen. Von dort können die Konfigurationsdaten durch dasselbe Mobilgerät 30 oder ein anderes Mobilgerät ausgelesen werden, wenn beispielsweise bei einem Austausch der Beleuchtungssystemeinrichtung 25 eine erneute Konfiguration erforderlich ist.

Eine derartige Ausgestaltung ermöglicht es, dass das Mobilgerät 30 eine in der Beleuchtungssystemeinrichtung 25 gespeicherte Information, beispielsweise Konfigurationsparameter oder Adresse(n) ausliest und diese an das Weitverkehrsnetz 58 weiterleitet. Diese im Weitverkehrsnetz 58 abgespeicherte Information kann zu einem späteren Zeitraum von dem Mobilgerät 30 abgerufen werden und neu an die Beleuchtungssystemeinrichtung 25 übertragen werden. Dadurch kann das Mobilgerät 30 als die Übermittlungsschnittstelle zwischen Beleuchtungssystemeinrichtung 25 und dem Weitverkehrsnetz 58 eingesetzt werden.

Eine derartige Ausgestaltung ermöglicht beispielsweise einen einfachen Austausch von Beleuchtungssystemeinrichtungen 25, bei denen es sich um LED-Treiber oder andere Betriebsgeräte handeln kann. Bei Austausch einer Beleuchtungssystemeinrichtung 25 werden die bisherige Konfiguration durch das Mobilgerät 30 ausgelesen und an das Weitverkehrsnetz 58 übertragen, und nach Austausch der Beleuchtungssystemeinrichtung 25 werden über das Mobilgerät 30 die abgespeicherten Daten aus dem Weitverkehrsnetz 58 wieder zurück in die Beleuchtungssystemeinrichtung 25 geschrieben. Dadurch kann ein einfaches Backup der Daten aus der Beleuchtungssystemeinrichtung 25 und gegebenenfalls auch einen problemlosen Austausch der Beleuchtungssystemeinrichtung 25 ermöglichen. Der Nutzer kann hierzu ein Mobilgerät 30, das beispielsweise ein Mobiltelefon mit geeigneter Applikation zur Konfiguration sein, verwenden. Die Übertragung der Daten aus der Beleuchtungssystemeinrichtung 25 kann über RFID, NFC oder eine andere Kommunikation im Nahbereich erfolgen.

Figur 6 ist ein Flussdiagramm eines Verfahrens 60 nach einem Ausführungsbeispiel. Das Verfahren 60 kann von dem Mobilgerät 30 nach einem Ausführungsbeispiel ausgeführt werden.

Bei Schritt 61 empfängt das Mobilgerät 30 Konfigurationsdaten, die eine aktuelle Konfiguration des Beleuchtungssystems 10 repräsentieren. Die Konfigurationsdaten können von dem Mobilgerät 30 über ein Weitverkehrsnetz 58 heruntergeladen werden.

Die heruntergeladenen Konfigurationsdaten können eine Gruppeninformation beinhalten, die angibt welche Betriebsgeräte 11-13 oder Leuchten des Beleuchtungssystems einer Gruppe zugeordnet sind. Die heruntergeladenen Konfigurationsdaten können alternativ oder zusätzlich eine Lichtszeneninformation beinhalten. Die heruntergeladenen Konfigurationsdaten können alternativ oder zusätzlich Kartendaten umfassen, die angeben an welchen Positionen die von den Betriebsgeräten 11-13 jeweils versorgten Leuchtmittel 21-23 angeordnet sind. Die heruntergeladenen Konfigurationsdaten können einen Parameter für den Betrieb der Leuchtmittel wie beispielsweise ein Nennstrom umfassen.

Bei Schritt 62 sendet das Mobilgerät 30 Daten zur Konfiguration und/oder Kommissionierung des Beleuchtungssystems 10. Die zur Konfiguration und/oder Kommissionierung gesendeten Daten hängen von den heruntergeladenen Konfigurationsdaten und einer Benutzereingabe an dem Mobilgerät 30 ab. Das Mobilgerät 30 kann jedes von mehreren Betriebsgeräten 11-13 und optional jede von mehreren Leuchten des Beleuchtungssystems 10 über eine Datenverbindung konfigurieren und/oder kommissionieren. Die Übertragung der über ein Weitverkehrsnetz 58 heruntergeladenen Daten kann über RFID, NFC oder eine andere Kommunikation im Nahbereich erfolgen.

Die gesendeten Daten können beispielsweise eine DALI-Kurzadresse, eine DALI-Gruppenadresse, einen Parameter für den Betrieb und/oder eine Lichtszeneneinstellung umfassen.

Figur 7 zeigt eine beispielhafte Darstellung des Mobilgeräts 30 zur Erläuterung seiner Funktionsweise. Das Mobilgerät 30 empfängt Konfigurationsdaten, die eine aktuelle Konfiguration des Beleuchtungssystems angeben. Die heruntergeladenen Konfigurationsdaten können eine Gruppeninformation beinhalten, die angibt welche Betriebsgeräte 11-13 oder Leuchten des Beleuchtungssystems einer Gruppe zugeordnet sind. Die heruntergeladenen Konfigurationsdaten können alternativ oder zusätzlich eine Lichtszeneninformation beinhalten.

Das Mobilgerät 30 kann dem Benutzer ein oder mehrere Eingabefelder 71 bereitstellen, die eine benutzerdefinierte Auswahl einer Gruppe oder einer Lichtszene ermöglichen, für die eine Konfiguration und/oder Kommissionierung erfolgen soll. Das Mobilgerät 30 kann dem Benutzer ein oder mehrere weitere Eingabefelder 72 bereitstellen, die eine benutzerdefinierte Änderung von Parametern für eine Gruppe, eine Lichtszene oder einzelne Betriebsgeräte oder Leuchten ermöglichen. Das Mobilgerät 30 kann dem Benutzer ein Kontrollfeld 73 bereitstellen, mit dem der Benutzer eine Übertragung von Konfigurationsdaten an die Beleuchtungssystemeinrichtung 25 veranlassen kann.

Figur 8 zeigt eine beispielhafte Darstellung des Mobilgeräts 30 zur Erläuterung seiner Funktionsweise. Das Mobilgerät 30 empfängt Konfigurationsdaten, die eine aktuelle Konfiguration des Beleuchtungssystems angeben. Die heruntergeladenen Konfigurationsdaten können Kartendaten umfassen, die Information über die Position der von den Betriebsgeräten 11-13 versorgten Leuchtmittel beinhalten.

Das Mobilgerät 30 kann dem Benutzer einen Plan 81 eines Gebäudestockwerks, eines Raums oder eines anderen Teils eines Gebäudes anzeigen, in dem das Beleuchtungssystem 10 installiert ist. Die Positionen unterschiedlicher Leuchtmittel oder Leuchten 82-84 können ebenfalls dargestellt werden.

Alternativ oder zusätzlich kann dem Benutzer ermöglicht werden, um für die in den aktuellen Konfigurationsdaten angegebenen Betriebsgeräte und/oder Leuchten über die Benutzerschnittstelle 33 jeweils zugeordnete Positionen in dem Plan 81 anzugeben. Dazu kann die Benutzerschnittstelle 33 so eingerichtet sein, dass der Benutzer beispielsweise mehrere Leuchten mit einer Drag-and-Drop-Eingabemöglichkeit in dem Plan 81 positionieren kann.

Alternativ oder zusätzlich kann dem Benutzer ermöglicht werden, um über den Plan 81 Betriebsgeräte oder Gruppen von Betriebsgeräten zur Konfiguration und/oder Kommissionierung auszuwählen.

Mit Vorrichtungen, Systemen und Verfahren nach Ausführungsbeispielen kann ein Mobilgerät zur zuverlässigen und effizienten Konfiguration und/oder Kommissionierung eingesetzt werden. Ein Herunterladen gespeicherter Konfigurationsdaten, die die aktuelle Konfiguration des Beleuchtungssystems repräsentieren, erleichtert den Prozess des Konfigurierens und/oder Kommissionierens.

Die Schnittstelle 31 des Mobilgeräts 30 kann beispielsweise auch für eine Datenübertragung 57 nach verschiedenen Übertragungsstandards eingerichtet sein. Beispielsweise kann eine Datenübertragung mit einem Weitverkehrsnetz 58 mittels WLAN oder 3GPP Device-to-Device (3GPP D2D) erfolgen, während die Datenübertragung mit der Beleuchtungssystemeinrichtung 25 beispielsweise über eine Nahfeldkommunikation (NFC), Bluetooth oder Zigbee erfolgen kann.

Während Ausführungsbeispiele unter Bezugnahme auf die Figuren beschrieben wurden, können Abwandlungen bei weiteren Ausführungsbeispielen realisiert werden.

Während bei Vorrichtungen, Systemen und Verfahren nach Ausführungsbeispielen das Mobilgerät als ein Smartphone ausgestaltet sein kann, können auch andere Mobilgeräte verwendet werden. Falls als Mobilgerät ein Mobiltelefon wie ein Smartphone oder ein tragbarer Computer verwendet wird, kann dieses softwaretechnisch, beispielsweise durch ein Applikationsprogramm, eingerichtet sein, um beim Konfigurieren und/oder Kommissionieren eines Beleuchtungssystems eingesetzt zu werden.

Während bei Vorrichtungen, Systemen und Verfahren eine direkte Kommunikation zwischen dem Mobilgerät und der Beleuchtungssystemeinrichtung zur Konfiguration und/oder Kommissionierung verwendet werden kann, können das Mobilgerät und die Beleuchtungssystemeinrichtung für eine Datenkommunikation über ein Weitverkehrsnetz eingerichtet sein. Das Mobilgerät kann Konfigurationsdaten, die bereits definierte Gruppen und/oder Lichtszenen repräsentiert, verwenden, um die Wartung des Beleuchtungssystems zu erleichtern, kann aber auch beispielsweise bei der erstmaligen Konfiguration und/oder Kommissionierung des Beleuchtungssystems nach der Installation eingesetzt werden.

Vorrichtungen, Systemen und Verfahren nach Ausführungsbeispielen erlauben die Konfiguration und/oder Kommissionierung von Beleuchtungssystemen, die beispielsweise in Gebäuden installiert sein können.

## Patentansprüche

1. Beleuchtungssystem (10), umfassend
einen DALI-Bus (19),
eine Mehrzahl von Betriebsgeräten (11-14), die über den DALI-Bus (19) miteinander in Kommunikationsverbindung stehen,
eine Beleuchtungssystemeinrichtung (25), welche mit dem DALI-Bus (19) gekoppelt ist und eine Kommunikationsschnittstelle (27; 52; 51) zur Kommunikation mit einem Mobilgerät (30) umfasst, wobei die Beleuchtungssystemeinrichtung (25) eingerichtet ist, Konfigurationsdaten der Mehrzahl von Betriebsgeräten (11-14) des Beleuchtungssystems (10) über die Kommunikationsschnittstelle (27; 52; 51) zu übertragen, die eine aktuelle Konfiguration der Mehrzahl von Betriebsgeräten (11-14) des Beleuchtungssystems (10) repräsentieren, und
ein Mobilgerät (30) zum Konfigurieren und/oder Kommissionieren des Beleuchtungssystems (10), wobei das Mobilgerät (30) eine Schnittstelle (31) umfasst, die für einen Empfang der Konfigurationsdaten von der Beleuchtungssystemeinrichtung (25) und für eine Übertragung von Daten zum Konfigurieren und/oder Kommissionieren der Mehrzahl von Betriebsgeräten (11-14) des Beleuchtungssystems (10) an die Beleuchtungssystemeinrichtung (25) ausgestaltet ist, wobei das Mobilgerät dazu eingerichtet ist, einem Benutzer Auswahlmöglichkeiten zur Konfiguration und/oder Kommissionierung bereitzustellen, die von den empfangenen Konfigurationsdaten abhängen,
wobei die Beleuchtungssystemeinrichtung (25) derart ausgestaltet ist, abhängig von den von dem Mobilgerät (30) empfangenen Daten zum Konfigurieren und/oder Kommissionieren der Mehrzahl von Betriebsgeräten (11-14) des Beleuchtungssystems Signale über den DALI-Bus (19) an die Mehrzahl von Betriebsgeräten (11-14) des Beleuchtungssystems auszugeben.

2. Beleuchtungssystem (10) nach Anspruch 1,
wobei die Beleuchtungssystemeinrichtung (25) als Sensoreinrichtung, als DALI-Zugangsknoten oder als Betriebsgerät ausgestaltet ist.

3. Beleuchtungssystem (10) nach einem der Ansprüche 1 bis 2,
wobei die empfangenen Konfigurationsdaten Information über eine Gruppenzuweisung wenigstens eines Teils der Mehrzahl von Betriebsgeräten (11-13) umfassen.

4. Beleuchtungssystem (10) nach einem der Ansprüche 1 bis 3,
wobei die empfangenen Konfigurationsdaten
- Information über wenigstens eine Lichtszene,
- Parameter für den Betrieb der Leuchtmittel wie beispielsweise ein Nennstrom und/oder
- Information über Positionen der von den Betriebsgeräten (11-14) versorgten Leuchtmittel
umfassen.

5. Beleuchtungssystem (10) nach einem der vorhergehenden Ansprüche,
wobei über das Mobilgerät (30) auswählbar ist, welche der Mehrzahl von Betriebsgeräten (11-14) des Beleuchtungssystems (10) konfiguriert oder kommissioniert werden soll; und
wobei über das Mobilgerät (30) zur Kommissionierung des Beleuchtungssystems (10) vorzugsweise eine Gruppenzuweisung der Mehrzahl von Betriebsgeräten (11-14) festlegbar ist.

6. Beleuchtungssystem (10) nach einem der vorhergehenden Ansprüche,
wobei das Mobilgerät (30) eingerichtet ist, die Daten zum Konfigurieren und/oder Kommissionieren über die Schnittstelle (31) zu übertragen, wobei die Daten zum Konfigurieren und/oder Kommissionieren eine oder mehrere von
einer DALI-Kurzadresse,
einer DALI-Gruppenadresse,
Parameter für den Betrieb der Leuchtmittel wie beispielsweise ein Nennstrom und/oder
einer Lichtszeneneinstellung
umfassen.

7. Beleuchtungssystem (10) nach einem der vorhergehenden Ansprüche,
wobei die Schnittstelle (31) des Mobilgeräts (30) eine Drahtlosschnittstelle für eine bidirektionale Kommunikation ist.

8. Beleuchtungssystem (10) nach einem der vorhergehenden Ansprüche,
wobei die Kommunikationsschnittstelle (27; 52; 51) der Beleuchtungssystemeinrichtung (25) für eine Kommunikation mit einem Weitverkehrsnetz (58) eingerichtet ist.

## Claims

1. Lighting system (10), comprising
a DALI bus (19),
a plurality of operating devices (11-14) which communicate with one another via the DALI bus (19),
a lighting system apparatus (25) which is coupled to the DALI bus (19) and comprises a communication interface (27; 52; 51) for communication with a mobile device (30), wherein the lighting system apparatus (25) is configured to transmit configuration data for the plurality of operating devices (11-14) of the lighting system (10) via the communication interface (27; 52; 51), which data represent a current configuration of the plurality of operating devices (11-14) of the lighting system (10), and
a mobile device (30) for configuring and/or commissioning the lighting system (10), wherein the mobile device (30) comprises an interface (31) which is designed to receive the configuration data from the lighting system apparatus (25) and to transmit data for configuring and/or commissioning the plurality of operating devices (11-14) of the lighting system (10) to the lighting system apparatus (25), wherein the mobile device is configured to provide a user with selection options for the configuration and/or commissioning which depend on the received configuration data,
wherein the lighting system apparatus (25) is designed to output signals via the DALI bus (19) to the plurality of operating devices (11-14) of the lighting system depending on the data received from the mobile device (30) for configuring and/or commissioning the plurality of operating devices (11-14) of the lighting system.

2. Lighting system (10) according to claim 1,
wherein the lighting system apparatus (25) is designed as a sensor apparatus, as a DALI access node or as an operating device.

3. Lighting system (10) according to any one of claims 1 to 2,
wherein the received configuration data comprise information about a group assignment of at least a portion of the plurality of operating devices (11-13).

4. Lighting system (10) according to any one of claims 1 to 3,
wherein the received configuration data comprise
- information about at least one lighting scene,
- parameters for the operation of the lamps such as a nominal current and/or
- information about positions of the lamps powered by the operating devices (11-14).

5. Lighting system (10) according to any one of the preceding claims,
wherein the mobile device (30) can be used to select which of the plurality of operating devices (11-14) of the lighting system (10) is to be configured or commissioned; and
wherein a group assignment of the plurality of operating devices (11-14) can preferably be determined via the mobile device (30) for commissioning the lighting system (10).

6. Lighting system (10) according to any one of the preceding claims,
wherein the mobile device (30) is configured to transmit the data for configuration and/or commissioning via the interface (31), wherein the data for configuration and/or commissioning comprise one or more of
a DALI short address,
a DALI group address,
parameters for the operation of the lamps such as a nominal current and/or
a lighting scene setting.

7. Lighting system (10) according to any one of the preceding claims,
wherein the interface (31) of the mobile device (30) is a wireless interface for bidirectional communication.

8. Lighting system (10) according to any one of the preceding claims,
wherein the communication interface (27; 52; 51) of the lighting system apparatus (25) is configured for communication with a wide area network (58).

## Revendications

1. Système d'éclairage (10), comprenant
un bus DALI (19),
une pluralité d'appareils de fonctionnement (11-14) qui sont en liaison de communication entre eux par l'intermédiaire du bus DALI (19),
un dispositif de système d'éclairage (25) qui est couplé au bus DALI (19) et comprend une interface de communication (27 ; 52 ; 51) pour la communication avec un appareil mobile (30), dans lequel le dispositif de système d'éclairage (25) est destiné à transmettre des données de configuration de la pluralité d'appareils de fonctionnement (11-14) du système d'éclairage (10) par l'intermédiaire de l'interface de communication (27 ; 52 ; 51), lesquelles représentent une configuration actuelle de la pluralité d'appareils de fonctionnement (11-14) du système d'éclairage (10), et
un appareil mobile (30) pour la configuration et/ou la préparation du système d'éclairage (10), dans lequel l'appareil mobile (30) comprend une interface (31) qui est conçue pour une réception des données de configuration du dispositif de système d'éclairage (25) et pour une transmission de données pour la configuration et/ou la préparation de la pluralité d'appareils de fonctionnement (11-14) du système d'éclairage (10) au dispositif de système d'éclairage (25), dans lequel l'appareil mobile est conçu pour fournir à un utilisateur des possibilités de sélection, pour la configuration et/ou la préparation, qui dépendent des données de configuration reçues,
dans lequel le dispositif de système d'éclairage (25) est conçu de telle sorte qu'en fonction des données reçues par l'appareil mobile (30) pour la configuration et/ou la préparation de la pluralité d'appareils de fonctionnement (11-14) du système d'éclairage, il délivre des signaux par l'intermédiaire du bus DALI (19) à la pluralité d'appareils de fonctionnement (11-14) du système d'éclairage.

2. Système d'éclairage (10) selon la revendication 1,
dans lequel le dispositif de système d'éclairage (25) est conçu comme un dispositif capteur, comme un nœud d'accès DALI ou comme un appareil de fonctionnement.

3. Système d'éclairage (10) selon l'une des revendications 1 à 2,
dans lequel les données de configuration reçues comprennent des informations sur une affectation de groupe d'au moins une partie de la pluralité d'appareils de fonctionnement (11-13).

4. Système d'éclairage (10) selon l'une des revendications 1 à 3,
dans lequel les données de configuration reçues comprennent
- des informations sur au moins une scène lumineuse,
- des paramètres de fonctionnement de moyens lumineux, tels qu'un courant nominal, et/ou
- des informations sur les positions des moyens lumineux alimentés par les appareils de fonctionnement (11-14).

5. Système d'éclairage (10) selon l'une des revendications précédentes,
dans lequel l'appareil mobile (30) permet de sélectionner lequel de la pluralité d'appareils de fonctionnement (11-14) du système d'éclairage (10) doit être configuré ou préparé ; et
dans lequel une affectation de groupe de la pluralité d'appareils de fonctionnement (11-14) peut être définie de préférence par l'intermédiaire de l'appareil mobile (30) pour la préparation du système d'éclairage (10).

6. Système d'éclairage (10) selon l'une des revendications précédentes,
dans lequel l'appareil mobile (30) est conçu pour transmettre les données pour la configuration et/ou la préparation par l'intermédiaire de l'interface (31), dans lequel les données pour la configuration et/ou la préparation comprennent un ou plusieurs éléments parmi
une adresse courte DALI,
une adresse de groupe DALI,
des paramètres de fonctionnement des moyens lumineux, tels qu'un courant nominal, et/ou
un réglage de scène lumineuse.

7. Système d'éclairage (10) selon l'une des revendications précédentes,
dans lequel l'interface (31) de l'appareil mobile (30) est une interface sans fil pour une communication bidirectionnelle.

8. Système d'éclairage (10) selon l'une des revendications précédentes,
dans lequel l'interface de communication (27 ; 52 ; 51) du dispositif de système d'éclairage (25) est conçu pour une communication avec un réseau étendu (58).
